# EUROPÄISCHE PATENTSCHRIFT

(11) **EP 2 119 496 B1**
(45) Veröffentlichungstag und Bekanntmachung des Hinweises auf die Patenterteilung: **29.12.2010**
(21) Anmeldenummer: 08009066.5
(22) Anmeldetag: 16.05.2008
(51) Int. Cl.: B01F 7/00, B01F 7/16, B01F 7/30, B28C 5/16

(54) **Mischwerkzeug und Mischvorrichtung**
Mixing device and tool
Outil de mélange et dispositif de mélange

(43) Veröffentlichungstag der Anmeldung: 18.11.2009
(73) Patentinhaber: Institut für Fertigteiltechnik und Fertigbau Weimar e.V., 99428 Tröbsdorf bei Weimar (DE); WIGGERT + Co. GmbH, 76227 Karlsruhe (DE)
(72) Erfinder: Biehl, Jens, 99427 Weimar (DE); Schwabe, Jörg-Henry, Dr., 99427 Weimar (DE); Müller, Werner, 76275 Ettlingen (DE); Wieland, Martin, 76227 Karlsruhe (DE)
(74) Vertreter: Geyer, Fehners & Partner

(56) Entgegenhaltungen:
- EP-A- 0 096 136
- DE-A1- 10 137 489
- DE-C- 878 174
- DE-U1- 29 722 838
- US-A- 4 034 967

## Beschreibung

### Gebiet der Erfindung

Die Erfindung betrifft ein Mischwerkzeug zum Einbau in eine Tellermischvorrichtung zur Durchmischung von Betongemengen oder anderen Gemengen aus mehreren Komponenten. Das Mischwerkzeug umfaßt mindestens einen Arm mit zwei Enden, wobei an einem Ende des mindestens einen Arms eine rotierende Mischwendel mit einer Mischwendelrotationsachse angebracht ist. Es umfaßt ferner einen Mischwerkzeugantrieb, der die Mischwendel antreibt sowie ein als Flansch ausgestaltetes Verbindungsstück, zur Verbindung des Mischwerkzeugs mit einer Tellermischvorrichtung Die Erfindung betrifft auch eine Mischvorrichtung zur Durchmischung eines Gemenges aus mehreren Komponenten mit einem solchen Mischwerkzeug.

### Stand der Technik

Der Markt für Betonwaren und Betonfertigteile ist durch eine große Vielfalt der Produkte hinsichtlich ihrer stofflichen Zusammensetzung, ihrer geometrischen Abmessungen, der Oberflächen, Farben und Festbetoneigenschaften geprägt. Dabei hat die Betontechnologie in den letzten zwei Jahrzehnenten eine Entwicklung durchlaufen, die ein Umdenken beim Umgang mit dem Werkstoff Beton erforderlich macht. Innovationen wie Hochleistungsbetone oder selbstverdichtende Betone, die grundsätzlich erst herstellbar sind, seit es leistungsfähige Betonzusatzstoffe und hochwirksame Fließmittel gibt, sind beispielsweise Vorraussetzung für die Realisierung moderner, insbesondere architektonischer Ansprüche. Der Verarbeitung zementgebundener Gemenge und insbesondere der dabei verwendeten Maschinentechnik kommt bei der Erfüllung der werkstofftechnischen Erfordernisse eine besondere Bedeutung zu.

Die Prozeßkette der Verarbeitung zementgebundener Gemenge zur Herstellung von Betonerzeugnissen reicht von der Aufbereitung und Dosierung der Rohstoffe über den Mischprozeß, den Transport und die Formgebung bis zur Verdichtung. Dem Mischprozeß kommt dabei eine besondere Bedeutung zu. Das Mischen zählt zu den Grundoperationen der Verfahrenstechnik. Man versteht darunter die Stoffvereinigung unterschiedlicher Ausgangsstoffe. Vor dem Mischvorgang liegen die Ausgangsstoffe getrennt und oft in unterschiedlichen Aggregatzuständen vor, auch die Zusammensetzung variiert in der Regel. Im Mischprozeß werden diese Ausgangsstoffe vermischt, vereinigt, vergleichmäßigt bzw. homogenisiert. Das Ziel eines jeden Mischvorgangs besteht dabei in einer gleichmäßigen Verteilung aller Bestandteile der Ausgangsstoffe in der Gesamtmischung, der sogenannten Grundgesamtheit. Jede Probe sollte nach der Mischung daher die gleiche Zusammensetzung wie die Grundgesamtheit aufweisen. Der Grad der Vergleichmäßigung wird Mischgüte genannt. Voraussetzung für die Erzielung einer hohen Produktqualität bei hoher Effizienz ist daher die Schaffung einer möglichst gleichmäßig verteilten Mischgüte in der Grundgesamtheit innerhalb möglichst kurzer Zeit. Die Beurteilung der Mischgüte ist dabei in DIN 459-2 (11/1995) geregelt.

Zur Herstellung von Beton und Mörtel mit hydraulischen Bindemitteln werden Mischvorrichtung, überwiegend mechanische Mischer verwendet. Gemäß DIN 459-1 (11/1995) werden je nach Arbeitsweise diskontinuierlich arbeitende Chargenmischer und kontinuierlich arbeitende Durchlaufmischer unterschieden. Die diskontinuierlich arbeitenden Betonmischer werden je nach Bauform in Teller-, Trog- und Trommelmischer unterteilt. Diese Mischertypen werden überwiegend in der Betonfertigteilindustrie eingesetzt. Sie werden mit einer der Behältergröße und Bauart zugeordneten Menge Mischgut beschickt. Das Mischgut wird über einen vorgegebenen Zeitraum gemischt, anschließend wird der Mischbehälter entleert. Alle Mischgutbestandteile werden dabei gleichermaßen über einen bestimmten Zeitraum dem Mischprozeß unterworfen, die Mischzeit kann variabel an die Eigenschaften des Gemenges angepaßt werden.

Eine andere Art der Einteilung der Mischertypen kann nach der Art der Bewegung des Mischgutes vorgenommen werden, wie beispielsweise in einem Artikel von P. Nolt und R. Loewe in der Zeitschrift BWI - Betonwerk International, Nr. 3, Juni 2004, Seite 54-77 beschrieben. Nach dieser Einteilung gibt es sogenannten Zwangsmischer, die das Mischgut durch sich drehende Mischwerkzeuge zwangsweise bewegen und dabei intensiv und mit hoher Mischqualität durchmischen. Sogenannte Freifallmischer auf den anderen Seite verfügen über ein sich drehendes Trommelgefäß mit innen sitzender Beschaufelung. Durch das Drehen der Trommel wird das Mischgut angehoben und im freien Fall vermischt. Im Vergleich zu Zwangsmischern haben Freifallmischer jedoch eine lange Mischzeit und eine geringere Mischqualität.

Eine in Betonwerken häufig anzutreffende Bauart eines Zwangsmischers ist der sogenannte Tellermischer. Dieser besteht aus einem im Betrieb feststehenden oder sich drehenden Mischbehälter mit senkrechter oder geneigter Symmetrie- bzw. Rotationsachse. Je nach Ausführung des Tellermischers als Ringtrogmischer, Planetenmischer, Konusmischer oder Eirichmischer, um einige Mischertypen zu nennen, verfügt der Tellermischer über feststehende oder sich drehende Mischwerkzeuge, die zentrisch oder exzentrisch im Bezug auf die Symmetrieachse angeordnet sind. Durch die Rotationsbewegungen der beweglichen Komponenten wird eine Homogenisierung des Mischgutes erreicht, wobei die Hauptbewegungsrichtung der Gemengebestandteile parallel zum Mischerboden verläuft. Bei den Mischwerkzeugen finden sich üblicherweise Mischschaufeln, die schräg angeordnet sind, so daß eine zusätzliche vertikale Bewegung des Mischgutes stattfindet, um auf diese Weise eine über das gesamte Volumen gleichmäßig hohe Mischgüte zu erzielen. Da diese Schaufeln jedoch beispielsweise bei einem Ringtrogmischer oder Planetenmischer mit trommelförmigem Mischbehälter auf dem Boden des Mischbehälters bzw. in einer fixen Höhe angeordnet sind, ist die Vermischung in vertikaler Richtung häufig nicht ausreichend, die Gemengeströme durchlaufen nicht die gesamte Gemengehöhe. Im Gegenteil treten Bereiche auf, in denen die Durchmischung nur mangelhaft ist. Insbesondere beim Einmischen von Wasser kann dies zu Konsistenzschwankungen innerhalb einer Charge des Gemisches führen, so daß letztendlich Qualitätseinbußen zu erwarten sind.

Auch das Einmischen von Fasern oder das Mischen von selbstverdichtenden Beton - bei letzterem muß ein Hochleistungsfließmittel beigemischt werden - erfordert einen intensiven Mischprozeß zur Erzielung einer hohen Mischgüte, wobei durch die Bewegungen der Mischwerkzeuge viele Scherebenen im Mischgut erzeugt werden müssen.

Zur Verbesserung der Durchmischung werden im Stand der Technik verschiedene Möglichkeit vorgeschlagen, die u.a. auch eine vertikale Förderung des Gemenges zur Verbesserung einer vertikalen Durchmischung umfassen. So ist in der DE 31 14 447C1 ein Ringtrogmischer beschrieben, der zur Verwirbelung des Mischgutes Mischwerkzeuge aufweist, die um eine senkrechte, exzentrische Achse rotieren. Diese Mischwerkzeuge können als Rührwendel ausgestaltet sein, wie beispielsweise im Kompaktmischer B53-D der Firma Beba. Mit solchen Werkzeugen ist zwar eine Verwirbelung möglich, es werden jedoch für die heutzutage verwendeten hochtechnischen Gemenge nicht die nötigen Materialströme nach oben erreicht, vielmehr findet eine Verwirbelung eher in der Ebene statt, in der sich die Rührköpfe der Rührwerkzeuge bewegen.

Um den vertikalen Materialtransport zu verbessern, wird in der De 198 06 140 A1 vorgeschlagen, über den gesamten Radius eines trommelförmigen Mischbehälters mindestens eine, bevorzugt aber zwei übereinander angeordnete Schnecken mit horizontal und radial liegenden Rotationsachsen zu verwenden. Diese Schnecken werden in Ergänzung zu den übrigen, schon vorhandenen Werkzeugen eingesetzt. Bei dieser Vorrichtung wird vor allem eine Durchmischung entlang des gesamten Radius des Mischbehälters erreicht, wobei zwangsläufig das Gemenge in geringem Umfang auch vertikal bewegt wird, nämlich über den Durchmesser der horizontal liegenden Schnecke.

In der DE 199 50 743 A1 wird ein Konusmischer beschrieben, der ebenfalls mehrere Mischwerkzeuge aufweist. Dies sind zum einen Mischarme mit Mischschaufeln, die die vom Mischgut berührte Mischbehälterfläche bestreichen, und zum anderen ein Rührwerk, welches eine vertikal angeordnete Schnecke umfaßt, deren Rotationsachse in bezug auf die Querschnittsfläche des Mischbehälters zentrisch angeordnet ist. Die Rotationsachse des Rührwerks und die der Mischarme liegen koaxial. Mit dem zentral laufenden Schneckenrührwerk läßt sich das Mischgut in vertikaler Richtung fördern, das von der Schnecke geförderte Mischgut erfährt dabei außerdem eine Rotationsbewegung. Damit wird zwar im Zentrum der Mischvorrichtung eine gute vertikale Durchmischung des Gemenges erreicht, in den Außenbereichen wird das Gemenge weiterhin nur verquirlt, so daß beide Bewegungen eher getrennt voneinander verlaufen und so der vertikale Transport des Gemenges in einem Bereich stattfindet, in dem das Gemenge nicht verquirlt wird. Auf diese Weise lassen sich die Mischzeiten nicht wesentlich verkürzen, um eine entsprechend hohe Mischgüte zu erzielen.

In der DE 101 37 489 A1 wird eine Mischvorrichtung zum Mischen von pulverförmigen oder feinkörnigen Stoffen mit Wasser beschrieben. Das Mischwerkzeug umfaßt eine etwa dreieckförmige Lageraufnahmeplatte, an deren Ecken Mischwendeln in einem festen Abstand zu einer zentrischen Rotationsachse angeordnet sind. Die Mischwendeln werden über einen Mischwerkzeugantrieb angetrieben. Die Verbindung zu einer Mischvorrichtung erfolgt über einen Flansch. Durch die Mischwendeln wird Gemenge nach unten transportiert.

In der US 4,034,967 wird ein Mischer beschrieben, der aus einem Mischbehälter und zwei Mischwendeln besteht, wobei die Elemente in Größe und Anordnung relativ zueinander so angepaßt sind, daß sich keine Bereiche bilden, in denen sich unvermischte Komponenten absetzen können. Die beiden Mischwendeln sind dicht beieinander angeordnet, so daß zum einen ihre Wendeln ineinander greifen und sie zum anderen über ein gemeinsames Zahnrad, in das entsprechende, an den Mischwendeln angebrachte Zahnräder eingreifen, angetrieben werden können.

In der DE 297 22 838 U1 wird ein Ringtrogzwangsmischer beschrieben, der über ein radial auskragendes Gehäuse verfügt, an dem Mischwerkzeuge ansetzen. Die Mischwerkzeuge sind stabförmig ausgestaltet.

### Beschreibung der Erfindung

Aufgabe der Erfindung ist es daher, ein Mischwerkzeug zu entwickeln, mit dem eine gegenüber dem Stand der Technik verbesserte, effizientere Durchmischung von Gemenge aus mehreren Komponenten, insbesondere Betongemenge, erreicht wird.

Diese Aufgabe wird für ein Mischwerkzeug der eingangs beschriebenen Art gelöst, indem die Lage der Mischwendelrotationsachse in der Tellermischvorrichtung bezüglich einer zentrischen Rotationsachse variabel einstellbar ist. Die Mischwendel - auch als Schnecke bezeichnet - fördert bei der Rotation Gemenge entgegen der Schwerkraft. Die Position der Mischwendel, d.h. die Lage der Mischwendelrotationsachse in bezug auf eine zentrische Rotations- bzw. Symmetrieachse der Tellermischvorrichtung ist dabei bzgl. des Abstandes zu dieser zentrischen Rotationsachse einstellbar.

In einer bevorzugten Ausgestaltung der Erfindung weist das Mischwerkzeug zwei Arme auf, die Arme schließen bevorzugt einen Winkel von 180 Grad ein. An den äußeren, einander gegenüberliegenden Enden der beiden Arme, d.h. den voneinander weiter entfernt liegenden Enden, sind die Mischwendeln angeordnet. Auf diese Weise kann die Durchmischung verbessert werden, ohne den konstruktiven Aufwand zu sehr in die Höhe zu treiben. Die beiden Arme können auch als eine Baueinheit zusammengefaßt und gefertigt werden, was die Stabilität erhöht. Der Mischwerkzeugantrieb, der beispielsweise im Innern der als Einheit ausgestalteten Arme angeordnet sein kann, treibt dann beide Mischwendeln an. Auch die Verwendung mehrerer Arme ist möglich. Beispielsweise können drei Arme im Winkel von 60 Grad sternförmig um das Verbindungsstück angeordnet sein, oder vier und mehr Arme. Auch asymmetrische Anordnungen bezüglich der Winkel und der Länge der Arme sind realisierbare Varianten, letzteres insbesondere um möglichst weite Bereiche des Gemenges zu erreichen. Auch in der Mitte, unterhalb des Verbindungsstücks, kann eine zusätzliche Mischwendel angeordnet sein.

Bei der Variation des Abstandes zur zentrischen Rotationsachse muß darauf geachtet werden, daß keine räumlichen Konflikte mit anderen, insbesondere rotierenden Mischwerkzeugen, die in der Tellermischvorrichtung angebracht sind, entstehen. Mögliche Einstellungen umfassen beispielsweise das tangentiale oder radiale Ausrichten des Armes, so daß entweder ein großer Bereich entlang einer radialen oder einer tangentialen Richtung auch in vertikaler Richtung durchmischt wird, wobei bei einer radialen Stellung ein größerer Bereich des Gemenges vertikal durchmischt wird, während bei einer tangentialen Einstellung und um die zentrische Achse rotierenden Mischwerkzeugen eher ein Bereich am inneren Umfang des Mischbehälters durchmischt wird. Grundsätzlich sind auch alle anderen Zwischeneinstellungen möglich. Insgesamt ist auf diese Weise eine geforderte Mischgüte in der Gemengegesamtheit in wesentlich kürzerer Zeit als im Stand der Technik erreichbar.

Die zentrische Rotationsachse und die Mischwendelrotationsachsen liegen dabei in der Regel parallel, d.h. die rotierenden Mischwendeln fördern bei entsprechend auf die Schraubenführung eingestellter Drehrichtung Gemenge entgegen der Schwerkraft in vertikaler Richtung nach oben. Die rotatorische Relativbewegung zwischen Mischwerkzeugen und Mischbehälter kann zum einen bedeuten, daß der Mischbehälter um feststehende Mischwerkzeuge rotiert, zum anderen aber auch, daß der Mischbehälter feststeht und die Mischwerkzeuge in diesem um die zentrische Rotationsachse rotieren. Beide Vorrichtungen sind in ihrer Wirkung äquivalent. Die Mischwerkzeuge selbst können ebenfalls so ausgestaltet sein, daß sie um eine gemeinsame Achse rotieren. Das erfindungsgemäße Mischwerkzeug kann beispielsweise so ausgelegt sein, daß die Mischwendeln um eine gemeinsame Rotationsachse in der Mitte des Arms rotieren. Ist das Mischwerkzeug in einem Planetenmischer angebracht, so läßt sich diese zusätzliche Rotation beispielsweise durch ein zusätzliches Planetengetriebe realisieren, welches selbst durch das Planetengetriebe des Mischers angetrieben wird.

Dabei ist das Verbindungsstück als Flansch - mit am Umfang angebrachten Bohrungen - ausgestaltet, dessen Dimensionen so gewählt sind, daß eine Verbindung zu Auslegern üblicher Tellermischvorrichtungen, insbesondere Planetenmischern oder Planeten-Gegenstrommischern, ohne weiteres herstellbar ist. Ein Austausch mit an diesen Auslegern angebrachten Mischwerkzeugen in handelsüblichen Mischern ist auf diese Weise ohne weiteres möglich. Gegebenenfalls muß ein entsprechendes Anflanschstück als Adapter an der Tellermischvorrichtung angebracht werden, falls es dort nicht vorhanden ist. Auf diese Weise kann die Position der Mischwendel(n) in der Tellermischvorrichtung einfach verändert und so variabel eingestellt werden: Die Stellung des Arms kann mittels des Flanschs einfach und mechanisch robust verändert werden, da die üblicherweise an einem Flansch vorhandenen Bohrlöcher ein Einsetzen in verschiedene Stellungen mit nachfolgendem Verschrauben mit einem entsprechenden Anflanschstück an einem Ausleger der Tellermischvorrichtung ermöglichen. Alternativ kann die Stellung des Arms zwischen radial und tangential in bezug auf die Symmetrieachse der Tellermischvorrichung auch motorisch erfolgen, dazu kann eine interne oder externe Steuereinrichtung vorgesehen sein. Dies ermöglicht eine Verstellung auch während des Betriebs.

Das Mischwerkzeug weist dabei einen Mischwerkzeugantrieb auf, der bevorzugt als Zahnriemenantrieb oder Zahnradantrieb ausgestaltet ist und beide Mischwendeln antreibt. Das Mischwerkzeug kann mit einem eigenen Motor versehen sein, bevorzugt weist es jedoch eine Kupplung auf, durch die der Mischwerkzeugantrieb mit dem Antrieb einer Tellermischvorrichtung gekoppelt ist. Die Kupplung umfaßt dabei zweckmäßig ein Antriebsritzel, welches durch den Antrieb der Mischvorrichtung in Rotation versetzt wird und dies auf den Antrieb überträgt. Auch andere, übliche Arten der Kupplung sind verwendbar.

Ist das Mischwerkzeug mit einem eigenen Motor versehen, so kann über eine entsprechende Steuereinrichtung auch die Rotationsgeschwindigkeit der Mischwendeln eingestellt werden. Alternativ weist das Mischwerkzeug Übersetzungseinstellmittel auf, mit denen die Übersetzung zwischen dem Antrieb der Tellermischvorrichtung und dem Mischwerkzeugantrieb variabel eingestellt werden kann. Dies erlaubt eine Adaption an verschiedene Gemengetypen. Da der Antrieb der Tellermischvorrichtung in der Regel nur Rotationen mit geringen Drehfrequenzen erzeugt, erfolgt bevorzugt eine Übersetzung in schnellere Rotationen.

Bei den Tellermischvorrichtungen, in die das Mischwerkzeug eingesetzt werden kann, rotiert entweder der Mischbehälter bei feststehenden - wohl aber rotierenden - Mischwerkzeugen um die Symmetrieachse des Mischbehälters, oder aber die Mischwerkzeuge im Behälter. Auch eine gegenläufige Rotation von Behälter und Werkzeugen ist möglich. Um die rotatorischen Bewegungen zu erzielen, weist die Tellermischvorrichtung in der Regel ein Planetengetriebe auf, wobei das Sonnenrad um die zentrische Rotationsachse rotiert und dabei die Mischwerkzeuge antreibt und ggf. in Rotation versetzt. Über die Kupplung ist der Mischwerkzeugantrieb über das Planetengetriebe mit dem Antrieb der Tellermischvorrichtung gekoppelt. Der Antrieb treibt dann die Mischwerkzeuge über das Planetengetriebe an, so daß diese um die Symmetrieachse rotieren. Auf diese Weise kann auf einen eigenen Motor im ersten Mischwerkzeug verzichtet werden, der Antrieb des Mischwerkzeugantriebes erfolgt über das Planetengetriebe der Mischvorrichtung. Dabei ist die Übersetzung zwischen Planetengetriebe und Zahnriemenantrieb variabel einstellbar, beispielsweise kann die Kupplung integrierte Übersetzungseinstellmittel aufweisen.

Als zweites Mischwerkzeug kommt beispielsweise ein Schieber oder eine Mischschaufel in Frage, oder auch ein Paar solcher Schaufeln, welches auch um eine gemeinsame, exzentrische zweite Rotationsachse rotierten kann. Ein drittes Mischwerkzeug kann als Abstreifer ausgestaltet sein. Die Verwendung weiterer, im Stand der Technik bekannter Mischwerkzeuge ist ebenfalls möglich.

### Kurze Beschreibung der Zeichnungen

Nachfolgend wird die Erfindung beispielhaft anhand der beigefügten Zeichnungen, die auch erfindungswesentliche Merkmale offenbaren noch näher erläutert. Es zeigen:
- Fig.1: eine Mischvorrichtung mit verschiedenen Mischwerkzeugen,
- Fig.2: die Mischwerkzeuge aus Fig.1 in einer perspektivischen Ansicht ohne die übrigen Elemente der Mischvorrichtung,
- Fig.3: eine Ansicht eines Mischwerkzeugs von vorn und
- Fig.4: das Mischwerkzeug aus Fig.3 in einer perspektivischen Ansicht von oben.

### Ausführliche Beschreibung der Zeichnungen

In Fig.1 ist eine Mischvorrichtung zur Durchmischung eines Gemenges aus mehreren Komponenten dargestellt. Die Mischvorrichtung basiert auf dem Prinzip eines Tellermischers und umfaßt einen trommelförmigen Mischbehälter 1 mit kreisförmiger Querschnittsfläche. Die Mischvorrichtung umfaßt außerdem ein erstes Mischwerkzeug 2, welches wiederum zwei an zwei Armen 3 angebrachte, rotierende Mischwendeln 4 mit Mischwendelrotationsachsen umfaßt. Die Arme 3 sind hier im Winkel von 180 Grad zueinander angeordnet und als eine Baueinheit aus zwei einzelnen Teilarmen ausgestaltet, es können aber auch zwei Einzelarme, die keine Baueinheit bilden, verwendet werden. Ein zweites Mischwerkzeug ist als üblicher Mischstern 5 mit Mischschaufeln 6 ausgestaltet. In Fig.1 ist das zweite Mischwerkzeug, der Mischstern 5 hinter dem ersten Mischwerkzeug 2 angeordnet. Die Mischschaufeln 6 sind hier etwas oberhalb des Bodens des Mischbehälters 1 gezeigt, sie können jedoch auch in vertikaler Richtung noch weiter oben oder auf verschiedenen Höhen angebracht sein. Als ein drittes Mischwerkzeug weist die Mischvorrichtung außerdem noch einen oder mehrere Abstreifer 7a, 7b auf, mit Abstreifer 7a wird Gemenge vom Boden abgestreift, mit Abstreifer 7b Gemenge von der Wand des Mischbehälters 1. Mischsterne 5 und Abstreifer 7a, 7b gehören zur serienmäßigen Ausstattung einer Mischvorrichtung. Oberhalb des Mischbehälters 1 befindet sich ein Antrieb 8, mittels dessen über ein Planetengetriebe 9 die Mischwerkzeuge angetrieben werden, so daß sie um eine zentrische Rotationsachse R rotieren. Mit Hilfe des Planentengetriebes 9 kann außerdem der Mischstern direkt in Rotation versetzt werden, wozu ein weiteres Planetengetriebe vorgesehen sein kann. Um die Mischwendeln 4 in Rotation zu versetzen, weist das erste Mischwerkzeug 2 eine entsprechende Kupplung und einen eigenen Antrieb auf. Über ein Anflanschstück 10 kann das erste Mischwerkzeug 2 mit dem Planetengetriebe 9 der Mischvorrichtung verbunden werden, wobei die Ausrichtung der zu einer Baueinheit zusammengefaßten zwei einzelnen Arme 3 in bezug auf die zentrische Rotationsachse R beliebig zwischen radialer und tangentialer Stellung erfolgen kann.

In Fig.2 sind die Mischwerkzeuge aus Fig.1 ohne die Mischvorrichtung in perspektivischer Ansicht näher im Detail dargestellt. Als Gegenstück zum Anflanschstück 10 für das erste Mischwerkzeug 2 dient an diesem ein Flansch 11. Dargestellt ist außerdem noch ein Antriebsritzel 12, welches grundsätzlich dem Planetengetriebe 9 in der Mischvorrichtung zuzuordnen ist. Hier ist das Antriebsritzel 12 jedoch dem ersten Mischwerkzeug 2 zuzuordnen, da mit dem Antriebsritzel 12 eine nicht gezeigte Kupplung verbunden ist, die es ermöglicht, verschiedene Übersetzungsverhältnisse vom Planetengetriebe 9 zum Mischwerkzeugantrieb zu realisieren. Da die vom Planetengetriebe vermittelte Rotation eher langsam ist und für eine effiziente Durchmischung des Gemenges zu gering, wird man vorzugsweise ein Übersetzungsverhältnis ins Schnellere wählen, beispielsweise zwischen 1:2 und 1:4. Die Mischwendeln 4 können beispielsweise einen Durchmesser zwischen 300 mm und 1000 mm aufweisen und eine Steigerung zwischen 300 mm und 800 mm. Diese Angaben sind jedoch nur beispielhaft zu verstehen und beziehen sich auf übliche Mischergrößen. Je nach den Abmessungen des Mischbehälters 1 sind auch stark davon abweichende Abmessungen der Mischwendeln 4 möglich. Die Mischwendeln 4 sind darüber hinaus an ihrem unteren Ende mit Schiebern 13 versehen. Diese ermöglichen eine zusätzlichen Verbesserung der horizontalen und vertikalen Durchmischung des Gemenges.

Das erste Mischwerkzeug 2 ist in den Figuren 3 und 4 noch detaillierter dargestellt. Die Baueinheit aus zwei einzelnen Armen 3 ist geöffnet dargestellt, um den darin befindlichen Mischwerkzeugantrieb, einen Zahnriemenantrieb deutlicher zu zeigen. Bei geöffneter Gehäusewand der Baueinheit sind noch ein oberes Gehäuseteil 14 und ein unteres Gehäuseteil 15 zu sehen, zwischen denen sich der Zahnriemenantrieb befindet, der hier nur schematisch durch einen umlaufenden Zahnriemen 16, der über Umlenkrollen 17 geführt wird, dargestellt ist. Die Umlenkrollen 17 dienen gleichzeitig als Spannrollen. Im Innern des Armgehäuses befindet sich hinter dem Zahnriemen 16 - nicht gezeigt - die Kupplung. Die Übersetzung wird in der Regel fest eingestellt, die Vorrichtung kann aber so ausgestaltet sein, daß sie die variable Einstellung von Übersetzungen - von Hand oder von außen gesteuert - ermöglicht. Mittels des Flansches 11 kann das erste Mischwerkzeug 2 an das Anflanschstück 10 einer Mischvorrichtung eingesetzt werden, auf diese Weise ist das erste Mischwerkzeug 2 zum einen leicht auswechselbar und zum anderen universell in verschiedenen Mischvorrichtungen einsetzbar, sofern diese entsprechende Anflanschstücke 10 aufweisen. Unter Umständen können auch Adapter verwendet werden, um eine Verbindung zuzustellen. Auch eine andere Art der Verbindung ist möglich, die ein motorisches und angesteuertes Verstellen der Lagen der Mischwendelrotationsachsen E relativ zur zentrischen Symmetrie- oder Rotationsachse R erlaubt.

Mit Hilfe des ersten Mischwerkzeugs 2, welches universell, insbesondere auch in Planetenmischern und Planeten-Gegenstrommischern einsetzbar ist, lassen sich im zu vermischenden Gemenge vertikale Stoffströme entgegen der Schwerkraft erzeugen, so daß das Gemenge effizienter durchmischt wird. Der Transport des Gemenges in vertikaler Richtung findet mit Hilfe der Mischwendeln 4 statt. Die Durchmischung wird gegenüber den üblichen Tellermischern durch die zusätzliche vertikale Bewegungsrichtung intensiviert, was insgesamt zu einer kürzeren Durchmischungszeit bei gleicher oder besserer Mischgüte führt.

### Bezugszeichenliste

- 1: Mischbehälter
- 2: erstes Mischwerkzeug
- 3: Arm
- 4: Mischwendel
- 5: Mischstern
- 6: Mischschaufel
- 7a: Abstreifer
- 7b: Abstreifer
- 8.: Antrieb
- 9: Planetengetriebe
- 10: Anflanschstück
- 11: Flansch
- 12: Antriebsritzel
- 13: Schieber
- 14: Oberes Gehäuseteil
- 15: Unteres Gehäuseteil
- 16: Zahnriemen
- 17: Umlenkrollen
- R: zentrische Rotationsachse
- E: exzentrische Rotationsachse

## Patentansprüche

1. Mischwerkzeug (2) zum Einbau in eine Tellermischvorrichtung zur Durchmischung von Betongemengen oder anderen Gemengen aus mehreren Komponenten, umfassend
- mindestens einen Arm (3) mit zwei Enden,
- an einem Ende des mindestens einen Arms (3) eine Mischwendel (4) mit einer Mischwendelrotationsachse (E),
- einen Mischwerkzeugantrieb, der die Mischwendel (4) antreibt, und
- ein als Flansch (11) ausgestaltetes Verbindungsstück zur Verbindung des Mischwerkzeugs (2) mit einer Tellermischvorrichtung,
- **dadurch gekennzeichnet, daß** die Lage der Mischwendelrotationsachse (E) in der Tellermischvorrichtung bezüglich des Abstandes zu der zentrischen Rotationsachse der Tellermischvorrichtung (R) variabel einstellbar ist.

2. Mischwerkzeug (2) nach Anspruch 1, **dadurch gekennzeichnet, daß** es zwei Arme (3) aufweist und der Mischwerkzeugantrieb die Mischwendeln (4) gemeinsam antreibt.

3. Mischwerkzeug (2) nach Anspruch 2, **dadurch gekennzeichnet, daß** die beiden Arme (3) als eine Baueinheit gefertigt und im Winkel von 180 Grad zueinander angeordnet sind.

4. Mischwerkzeug (2) nach einem der Ansprüche 1 bis 3, **dadurch gekennzeichnet, daß** der Mischwerkzeugantrieb als Zahnriemenantrieb oder Zahnradantrieb ausgestaltet ist.

5. Mischwerkzeug (2) nach einem der Ansprüche 1 bis 4, **dadurch gekennzeichnet, daß** es eine Kupplung zur Kopplung des Mischwerkzeugantriebs mit einem Antrieb der Tellermischvorrichtung aufweist, so daß der Mischwerkzeugantrieb durch den Antrieb der Tellermischvorrichtung angetrieben wird.

6. Mischwerkzeug (2) nach einem der Ansprüche 1 bis 5, **dadurch gekennzeichnet, daß** die Kupplung ein Antriebsritzel (12) umfaßt.

7. Mischwerkzeug (2) nach einem der Ansprüche 1 bis 6, **dadurch gekennzeichnet, daß** das Mischwerkzeug (2) Übersetzungseinstellmittel umfaßt, mit denen die Übersetzung zwischen dem Antrieb der Tellermischvorrichtung und dem Mischwerkzeugantrieb variabel eingestellt werden kann.

8. Mischwerkzeug (2) nach einem der Ansprüche 1 bis 4, **dadurch gekennzeichnet, daß** der Mischwerkzeugantrieb einen Motor aufweist.

9. Tellermischvorrichtung zur Durchmischung von Betongemenge oder eines anderen Gemenges aus mehreren Komponenten, umfassend
- einen trommelförmigen Mischbehälter (1) mit kreisförmiger Querschnittsfläche,
- ein erstes Mischwerkzeug (2) nach einem der Ansprüche 1 bis 8, mit zwei als eine Baueinheit ausgestalteten Armen (3) und an diesen angebrachten, rotierenden Mischwendeln (4) mit Mischwendelrotationsachsen (E)
- mindestens ein zweites Mischwerkzeug,
- Mittel zur Erzeugung einer rotatorischen Relativbewegung zwischen den Mischwerkzeugen und dem Mischbehälter (1) um eine zentrische Rotationsachse (R), die den kreisförmigen Querschnitt im Zentrum senkrecht durchstößt,
- wobei die Mischwendeln (4) bei der Rotation Gemenge entgegen der Schwerkraft fördern, und
- wobei die Lagen der Mischwendelrotationsachsen (E) relativ zur Lage der zentrischen Rotationsachse (R) bezüglich des Abstandes zur zentrischen Rotationsachse (R) einstellbar sind.

10. Tellermischvorrichtung nach Anspruch 9, **dadurch gekennzeichnet, daß** das erste Mischwerkzeug (2) über eine Kupplung mit einem durch einen Antrieb angetriebenen Planetengetriebe (9) der Mischvorrichtung gekoppelt ist, wobei der Antrieb die mindestens zwei Mischwerkzeuge über das Planetengetriebe antreibt, so daß diese um die zentrische Rotationsachse (R) rotieren.

## Claims

1. Mixing tool (2) to be installed in a ring-pan-mixer device to mix fresh concrete or other mixtures consisting of several components, comprising
- at least one arm (3) with two ends,
- on one end of at least one arm (3) a mixing screw (4) with a mixing screw rotational axis (E),
- a mixing tool drive, driving the mixing screw (4) and
- a connection linkage designed as a flange (11) to connect the mixing tool (2) with a ring-pan-mixer device,
- **characterized in that** the positioning of the mixing screw rotational axis (E) in the ring-pan-mixer device regarding the distance to the centric rotational axis (R) of the ring-pan-mixer device is variably adjustable.

2. Mixing tool (2) according to claim 1, **characterized in that** it has two arms and the mixing tool drive is moving the mixing screws (4) together.

3. Mixing tool (2) according to claim 2 **characterized in that** the two arms (3) are produced as one unit and are arranged in an angle of 180 degrees to each other.

4. Mixing tool (2) according to one of the claims 1 to 3, **characterized in that** the mixing tool drive is designed with a tooth belt drive or a gear wheel drive.

5. Mixing tool (2) according to one of the claims 1 to 4, **characterized in that** it comprises a clutch for the coupling of the mixing tool drive with the drive of the ring-pan-mixer devise, so that the mixing tool drive is powered by the ring-pan-mixer-device.

6. Mixing tool (2) according to one of the claims 1 to 5, **characterized in that** the clutch comprising one drive pinion (12).

7. Mixing tool (2) according to one of the claims 1 to 6, **characterized in that** the mixing tool (2) comprising an adjusting device for the gear ratio to variably manipulate the ratio between the drive of the ring-pan-mixer device and the mixing tool drive.

8. Mixing tool (2) according to one of the claims 1 to 4, **characterized in that** the mixing tool drive contains an engine.

9. Ring-pan-mixer device to mix fresh concrete or other mixtures consisting of several components, comprising
- a drum-shaped mixing bucket (1) with a circular cross section,
- a first mixing tool (2) according to one of the claims 1 to 8, with two arms (3) designed as one unit with an attached rotating mixing screw (4) with mixing screw rotational axis(E),
- at least a second mixing tool,
- Resources to create a rotational relative movement between the mixing tools and the mixing bucket (1) around a centric rotational axis (R), going vertical through the center of the circular cross section,
- whereby the mixing screw (4) conveys the mixture against the force of gravity when rotating and
- whereby the position of the mixing screw rotational axis (E) relative to the position of the centric rotational axis (R) is adjustable concerning the distance to the centric rotational axis (R).

10. Ring-pan-mixer device according to claim 9, **characterized in that** the first mixing tool (2) is coupled by a clutch with the planetary gear (9) that is driven by a drive, whereby the drive is driving at least the two mixing tools via the planetary gear, so that the mixing tools are rotating around the centric rotational axis (R).

## Revendications

1. Outil de malaxage (2) à installer dans un malaxeur à bac pour des mélanges de béton ou d'autres mélanges composés de plusieurs composants, comprenant :
- au moins un bras (3) à deux extrémités,
- dont l'une au moins est munie d'une hélice (4) de malaxation disposant d'un axe de rotation(E),
- un entraînement de l'outil de malaxage pour entrainer l'hélice, et
- un élément connecteur pour relier l'outil de malaxage à un malaxeur à bac,
- **caractérisé en ce que** la position de l'axe de rotation de l'hélice (4) de malaxation dans le malaxeur à bac est variablement ajustable par rapport à l'axe de rotation central du dispositif.

2. Outil de malaxage (2) selon la revendication 1, **caractérisé en ce qu'**il comprend deux bras (3) et l'entraînement de l'outil de malaxage entraine les hélices (4) de malaxation simultanément.

3. Outil de malaxage (2) selon la revendication 2, **caractérisé en ce que** les deux bras (3) sont conçus en un élément et l'angle entre les deux bras (3) mesure 180 degré.

4. Outil de malaxage (2) selon l'une des revendications 1 à 3, **caractérisé en ce que** l'outil de malaxage est entrainé à l'aide d'une courroie dentée synchrone ou au moyen d'un engrenage.

5. Outil de malaxage (2) selon l'une des revendications 1 à 4, **caractérisé en ce que** l'outil de malaxation comprend un dispositif d'accouplement permettant d'associer l'entraînement de l'outil de malaxation à celui du malaxeur à bac, afin que l'outil de malaxation soit entrainé par l'entrainement du malaxeur à bac.

6. Outil de malaxage (2) selon l'une des revendications 1 à 5, **caractérisé en ce que** l'accouplement est muni de pignons (12).

7. Outil de malaxage (2) selon l'une des revendications 1 à 6, **caractérisé en ce que** l'outil de malaxage (2) est muni de moyens de réglage à l'aide desquels la transmission entre l'entraînement du malaxeur à bac et celui de l'outil de malaxation est réglable.

8. Outil de malaxage (2) selon l'une des revendications 1 à 4, **caractérisé en ce que** l'entraînement de l'outil de malaxage (2) est muni d'un moteur.

9. Malaxeur à bac pour des mélanges de béton ou d'autres mélanges composés de plusieurs composants, comprenant :
- un récipient (1) de mélange en forme de tambour muni d'une section circulaire,
- un premier outil de malaxage (2) selon l'une des revendications 1 à 8 comprenant deux bras (3) formant un ensemble. Ces bras sont munis d'hélices (4) de malaxage rotatives et d'axes de rotation (E)
- au moins un deuxième outil de malaxation,
- une possibilité de générer de relatifs mouvements rotatifs entre les outils de malaxage et le récipient (1) autour d'un axe central de rotation (R), qui passe perpendiculairement par le centre de la surface circulaire,
- des hélices de malaxage (4) qui mêlent les mélanges en tournant dans le sens contraire de la pesanteur, et
- la possibilité d'ajuster les positions de l'axe (E) de rotation des hélices de malaxage par rapport à l'axe (R) de rotation central.

10. Malaxeur à bac selon la revendication 9, **caractérisé en ce que** le premier outil de malaxage (2) est associé au dispositif de malaxation au moyen d'un accouplement muni d'un entraînement entraîné par un engrenage planétaire (9), qui entraine au moins deux outils de malaxage au moyen de cet engrenage planétaire, afin que les outils de malaxage tournent autour de l'axe de rotation (R).
